# EUROPÄISCHE PATENTSCHRIFT

(11) **EP 0 175 237 B1**
(45) Veröffentlichungstag und Bekanntmachung des Hinweises auf die Patenterteilung: **29.11.1989**
(21) Anmeldenummer: 85111284.7
(22) Anmeldetag: 06.09.1985
(51) Int. Cl.: B41F 31/30

(54) **Vorrichtung zum An- und Abstellen der Farbauftragwalzen im Farbwerk von Druckmaschinen**
Tripping device for inking rollers in printing machines
Dispositif d'enlèvement des rouleaux d'encrage dans les machines d'impression

(30) Priorität: 21.09.1984 DE 3434645
(43) Veröffentlichungstag der Anmeldung: 26.03.1986
(73) Patentinhaber: Heidelberger Druckmaschinen Aktiengesellschaft, D-69019 Heidelberg (DE)
(72) Erfinder: Beisel, Hermann, D-6909 Walldorf (DE)
(74) Vertreter: Stoltenberg, Heinz-Herbert Baldo

(56) Entgegenhaltungen:
- DE-C- 576 179
- US-A- 3 538 849

## Beschreibung

Die Erfindung bezieht sich auf eine Vorrichtung zum An- und Abstellen der Farbauftragwalzen gemäss dem Oberbegriff des Anspruches 1.

Eine bekannte Ausführung dieser Art (DE-A 1 949092) offenbart ein Farbwerk mit drei Farbauftragwalzen, mit einer Lagerung auf Hebeln, die an den Seitengestellen befestigt sind. Den Lagerhebeln sind jeweils Stellhebel zugeordnet, die untereinander in Wirkverbindung stehen. Zum An- und Abstellen der Walzen ist beiderseits auf dem Lager des Plattenzylinders eine Nockenscheibe vorgesehen, auf der eine Rolle, die an einem der Steuerhebel befestigt ist, abrollt. Durch gleichzeitiges Verdrehen der beiden Nokkenscheiben auf jeder Maschinenseite können die Farbauftragwalzen an- oder abgestellt werden. Um jedoch eine Anlage der Rolle an der Nockenscheibe bzw. der Steuerhebel aneinander zu gewährleisten, werden mehrere Zugfedern benötigt, die die auf beiden Maschinenseiten vorgesehenen Steuerhebel in Anlage bringen.

Der Nachteil der bekannten Ausführung ist im wesentlichen in der instabilen Lagerung der Farbauftragwalze zu sehen. Rollen diese in ihrer angestellten Position auf der Druckplatte ab, so können z. B. beim Durchgang des Zylinderkanals Schläge entstehen, die zu Schwingungen der Walzen bzw. der Walzenlagerungen führen, so dass beim Aufsetzen der einzelnen Farbauftragwalzen auf die Druckplatte eine Beeinträchtigung der Einfärbung derselben eintreten kann. Insbesondere bei schnellaufenden Maschinen kann dies zu Walzenstreifen führen, die die Herstellung von hochwertigen Druckarbeiten unmöglich machen.

Die US-A 3538849 zeigt ein Farbwerk mit vier Farbauftragwalzen, die an beiden Maschinenseitengestellen auf Lagerhebeln gelagert sind, die schwenkbar auf den Lagerungen der nächstliegenden Reibwalzen angeordnet sind und Laschen zum An- und Abstellen der Farbauftragwalzen aufweisen. An den Laschen sind jeweils Stäbe befestigt, die mit nicht dargestellten Federn oder Druckmittelzylindern zusammenwirken. Nachdem somit für jeden Lagerhebel ein eigenes Stellmittel vorgesehen ist, ist ein gleichmässiges Anstellen der Auftragwalzen bei dieser Ausführung nicht gewährleistet, so dass auch die Einfärbung der Druckform nicht optimal ist.

Ausgehend von diesem Stand der Technik ist es Aufgabe der Erfindung, eine Lagerung und An-und Abstellung der Farbauftragwalzen, insbesondere bei einem Vier-Auftragwalzen-Farbwerk, zu schaffen, die eine gleichmässige und optimale Einfärbung der Druckform gewährleistet.

Die Aufgabe wird mit den kennzeichnenden Merkmalen des Anspruches 1 gelöst. Mit dieser Lösung wird eine schwingungsfreie An- und Abstellung der Farbauftragwalzen erreicht, die ein gleichmässiges Anstellen derselben bei vorteilhafter Kraftverteilung in den Stellmitteln gewährleistet und auch über eine Fernbedienung betätigbar ist. Die Weiterbildung gemäss Anspruch 2 ermöglicht eine starre Anlage der Lagerhebel der Farbauftragwalzen, insbesondere in der angestellten Stellung, so dass Schwingungen vermieden werden, und eine feinfühlige Einstellung auch während des Maschinenlaufes möglich ist. Mit Anspruch 3 wird das Abstellen der Farbauftragwalzen dahingehend verbessert, dass für weitere an diesen anliegenden Farbwerkswalzen keine separate Steuerung benötigt wird.

Ein Ausführungsbeispiel der Erfindung ist in den Zeichnungen schematisch dargestellt. Es zeigt:
Fig. eine Seitenansicht eines Farbwerks,
Fig. 2 einen Teilquerschnitt.

Das in der Zeichnung wiedergegebene Ausführungsbeispiel bezieht sich auf ein Offsetdruckwerk mit einem Plattenzylinder 1 und einem Gummizylinder 2 in der bekannten Ausführung. Zur Ausführung von hochwertigen Druckarbeiten sind dem Plattenzylinder vier Farbauftragwalzen 3,4,5,6 zugeordnet, die um zwei Reibwalzen 7, 8 schwenkbar gelagert sind. Die Reibwalzen 7, 8 werden von einem nicht dargestellten Farbwerksantrieb mit Maschinengeschwindigkeit angetrieben. In bekannter Weise werden die Reibwalzen 7, 8 über eine Vielzahl Farbwerkswalzen 9 von einer Farbdosiereinrichtung 10 mit einer bestimmten Farbmenge versorgt.

Die Farbauftragwalzen 3-6 sind in Lagerhebeln 11-14 gelagert, die um die Lagerungen 15 der nächstliegenden Reibwalze 7, 8 schwenkbar angeordnet sind. Jeweils zwei Lagerhebel 11, 12 bzw. 13, 14, die an beiden Maschinenseitengestellen vorgesehen sind, werden über Laschen 16-19 mit je einem Steuerhebel 20, 21 verbunden. Die Laschen sind hierbei über Bolzen 22 an Nokken 23 befestigt, die jeweils an den Lagerhebeln 11-14 vorgesehen sind. Auch die Verbindung mit den Steuerhebeln 20, 21 erfolgt über Bolzen 24. Die Steuerhebel 20, 21 selbst sind über Stehbolzen 25 am Maschinenseitengestell 26 befestigt (Figur 2). Zwischen beiden Steuerhebeln 20, 21 ist ein Ausgleichsteg 27 vorgesehen, der über Stehbolzen 28 mit den der Lagerung der Steuerhebel an den Stehbolzen 25 gegenüberliegenden Enden verbunden ist. An diesem Ausgleichsteg 27 greift über einen Gelenkkörper 29 die Kolbenstange 30 eines Stellzylinders 31 an. Dieser wiederum ist über einen Lagerkörper 32 am Maschinenseitengestell 26 abgestützt.

Durch Betätigen des Stellzylinders 31 wird zum Anstellen der Auftragwalzen 3-6 der Ausgleichsteg 27 nach unten gedrückt, so dass die beiden Steuerhebel 20, 21 kniehebelartig bewegt werden. Hierbei drücken diese über die Bolzen 24 und die Laschen 16-19 die Lagerhebel 11-14 nach unten, so dass die Auftragwalzen 3-6 mit dem Plattenzylinder 1 in Kontakt kommen. Die Anstellbewegung wird hierbei über exzentrische Anschläge 33 begrenzt, an die sich die Ausnehmungen 34 in den Lagerhebeln 11-14 anlegen. Durch Verdrehen der Anschläge 33 über nicht dargestellte Stellspindeln lässt sich somit die Anstellkraft der Auftragwalzen 3-B an die Druckplatte des Plattenzylinders 1 feinfühlig einstellen. Bei Beaufschlagung des Stellzylinders 31 in umgekehrter Richtung erfolgt der entgegengesetzte Bewegungsablauf der einzelnen Stellmittel, wobei auch in der abgestellten Position die Lagerhebel 11-14 mit ihren Ausnehmungen 34 an den Anschlägen 33 anliegen.

In vorteilhafter Ausgestaltung der Erfindung ist die an den Farbauftragwalzen 4, 5 anliegende Farbwerkswalze 35 über Gleitstücke 36 verschiebbar gelagert, so dass sie der An- und Abstellbewegung der Farbauftragwalzen ohne eigene Stellmittel folgen kann.

Wie aus Figur 2 ersichtlich ist der Gelenkkörper 29 über einen Zapfen 37 mit dem Ausgleichsteg 27 verbunden. Auch ist bei dieser Figur dargestellt, dass die Auftragwalzen 3-6 über Lager 38 in den Lagerhebeln 11 bis 14 vorzugsweise auswechselbar gelagert sind.

### Teileliste

1 Plattenzylinder
2 Gummizylinder
3 Farbauftragwalze
4 Farbauftragwalze
5 Farbauftragwalze
6 Farbauftragwalze
7 Reibwalzen
8 Reibwalzen
9 Farbwerkswalzen
10 Farbdosiereinrichtung
11 Lagerhebel
12 Lagerhebel
13 Lagerhebel
14 Lagerhebel
15 Lagerung
16 Laschen
17 Laschen
18 Laschen
19 Laschen
20 Steuerhebel
21 Steuerhebel
22 Bolzen
23 Nocken
24 Bolzen
25 Stehbolzen
26 Maschinenseitengestell
27 Ausgleichssteg
28 Steckbolzen
29 Gelenkkörper
30 Kolbenstange
31 Stellzylinder
32 Lagerkörper
33 Anschläge
34Ausnehmungen
35 Farbwerkswalze
36 Gleitstücke
37 Zapfen
38 Lager

## Patentansprüche

1. Vorrichtung zum An- und Abstellen der Farbauftragwalzen (3-6) im Farbwerk von Druckmaschinen, mit an beiden Maschinenseitengestellen (26) vorgesehenen Lagerhebeln (11, 12 bzw. 13, 14) für die Farbauftragwalzen (3-6), die einzeln schwenkbar auf den Lagerungen (15) der nächstliegenden Reibwalzen (7, 8) angeordnet sind und Laschen (16-19) zum An- und Abstellen der Farbauftragwalzen (3-6) aufweisen, dadurch gekennzeichnet, dass jeweils zwei Lagerhebel (11, 12 bzw. 13, 14) auf beiden Maschinenseiten über je eine Lasche (16-19) an jeweils einem Steuerhebel (20, 21) angelenkt sind, dass die beiden Steuerhebel (20, 21) an Stehbolzen (25) am Maschinenseitengestell (26) schwenkbar gelagert und über je einen Ausgleichssteg (27) gekoppelt sind und dass an dem Ausgleichssteg (27) je ein Stellzylinder (31) angreift, der sich am Maschinenseitengestell (26) abstützt.

2. Vorrichtung nach Anspruch 1, dadurch gekennzeichnet, dass die Lagerhebel (11-14) auf beiden Maschinenseiten in der angestellten und der abgestellten Stellung an exzentrischen Anschlägen (33) anliegen, die über Stellspindeln einstellbar sind.

3. Vorrichtung nach Anspruch 1, dadurch gekennzeichnet, dass die an den Farbauftragwalzen (3-6) anliegende Farbwerkswalze (35) entgegen der Anstellkraft verschiebbar gelagert ist, so dass sie der An- und Abstellbewegung der Farbauftragwalzen (4,5) ohne eigene Stellmittel folgt.

## Claims

1. Device for engaging and disengaging the ink applicator rollers (3-6) in an inking unit of a printing machine, including bearing levers (11, 12; 13, 14) being provided for the ink applicator rollers (3-6) and being disposed at both machine side frames (26), each of said bearing levers being swivel-mounted on the bearings (15) of the adjacent distributor rollers (7, 8) and featuring straps (16-19) for engaging the ink applicator rollers (3-6) with the plate cylinder and disengaging said ink applicator rollers therefrom, characterized in that two bearing levers (11, 12; 13, 14) which are, respectively, provided at each machine side are connected articulatingly to a respective control lever (20,21) via straps (16-19), that the two control levers (20, 21) are swivel-mounted on stud bolts (25) to the machine side frame (26) and are connected via a compensating web (27) and that an adjusting cylinder (31) which is supported by the machine side frame (26) engages the compensating web (27).

2. Device according to Claim 1, characterized in that in their engaged as well as in their disengaged positions the bearing levers (11-14) are, on both machine sides, in contact with eccentric stops (33) which are adjustable by means of adjusting spindles.

3. Device according to Claim 1, characterized in that the inking roller (35) being in contact with the ink applicator rollers (4, 5) is mounted so as to be displaceable against the contact force so that said inking roller follows the engaging and disengaging movements of the ink applicator rollers (4, 5) without its own adjusting means.

## Revendications

1. Dispositif pour la mise en pression et hors pression des cylindres toucheurs d'encrage (3 à 6) dans le dispositif d'encrage de presses d'imprimerie, comprenant des leviers porte-paliers (11, 12 ou 13, 14), prévus sur les deux bâtis latéraux (26) de la presse, pour tenir les rouleaux toucheurs d'encrage (3 à 6), qui sont disposés pour pouvoir osciller individuellement sur les paliers (15) des rouleaux distributeurs (7, 8) les plus proches, et des biellettes (16 à 19) pour la mise en pression et hors pression des rouleaux toucheurs d'encrage (3 à 6), caractérisé en ce que, sur chacun des deux côtés de la presse, deux leviers porte-paliers (11, 12 ou 13, 14) sont articulés sur un levier de commande (20, 21), chacun par l'intermédiaire d'une biellette (16 à 19), en ce que les deux leviers de commande (20, 21) sont monté oscillants sur le bâti latéral (26) de la presse, sur des goujons (25) et sont accouplés par l'intermédiaire d'un palonnier (27), et en ce que le palonnier (27) est attaqué par un vérin (31) qui prend appui sur le bâti latéral (26) de la presse.

2. Dispositif selon la revendication 1, caractérisé en ce que, sur chacun des deux côtés de la presse, les leviers porte-paliers (11 à 14) sont appuyés, dans la position de mise en pression et dans la position hors pression, sur des butées excentriques (33) qui peuvent être réglées à l'aide de vis de réglage.

3. Dispositif selon la revendication 1, caractérisé en ce que le rouleau encreur (35) qui est en appui contre les rouleaux toucheurs d'encrage (3 à 6) est monté pour coulisser à l'encontre de la force de mise en pression, de sorte qu'il accompagne le mouvement de mise en pression et de mise hors pression des rouleaux toucheurs d'encrage (4,5) sans moyens actionneurs propres.
